# EUROPÄISCHE PATENTSCHRIFT

(11) **EP 0 123 775 B1**
(45) Veröffentlichungstag und Bekanntmachung des Hinweises auf die Patenterteilung: **10.06.1987**
(21) Anmeldenummer: 84100125.8
(22) Anmeldetag: 09.01.1984
(51) Int. Cl.: F41D 7/00

(54) **Schnellstoppeinrichtung für eine Maschinenwaffe mit Fremdantrieb**
Rapid stopping device for an externally powered automatic weapon
Dispositif d'arrêt instantané pour arme automatique à commande externe

(30) Priorität: 05.03.1983 DE 3307882
(43) Veröffentlichungstag der Anmeldung: 07.11.1984
(73) Patentinhaber: Rheinmetall GmbH, 40880 Ratingen (DE)
(72) Erfinder: Post, Lothar, Ing. grad., D-4000 Düsseldorf 31 (DE); Schneider, Bernhard, Ing. grad., D-4055 Niederkrüchten (DE)
(74) Vertreter: Behrens, Ralf Holger (DE)

## Beschreibung

Die Erfindung betrifft eine Schnellstoppeinrichtung für eine Maschinenwaffe mit Fremdantrieb nach dem Oberbegriff des Patentanspruchs 1.

Während eigenangetriebene Waffen die für den Waffenzyklus erforderliche Engergie und also auch die Engergie für das Entriegeln, Verriegeln und die Bewegung des Verschlusses aus der beim Schuß freigesetzten Energie der Treibladung ableiten, ist bei einer Waffe mit Fremdantrieb eine fremde Energiequelle, z. B. ein Elektromotor vorgesehen.

Im Störungsfall, z.B. bei einer Fehlzündung oder einer Spätzündung bleibt bei der eigenantriebenen Waffe der Verschluß in verriegelter Stellung, so daß keine Gefahr für die Waffe selbst und die Bedienungsmannschaft besteht. Bei der fremdangetriebenen Waffe dagegen ist diese automatische Sicherheit nicht ohne weiteres gegeben, da der Fremdantrieb den Verschluß präzise steuernd auch bei Ausbleiben einer Energiezufuhr durch die Treibladung öffnen würde. Um die Vorteile einer fremdangetriebenen Waffe gefahrlos nutzen zu können, müssen daher zusätzliche Sicherheitsmaßnahmen vorgesehen werden.

Aus der DE-A- 27 52 784 ist bereits eine automatische Waffe mit äußerem Antrieb bekannt, bei der wenigstens ein Riegel vorhanden ist, um den Verschluß in einer gegenüber dem Verschlußgehäuse vorderen Stellung festzuhalten, wobei der Riegel elastisch in den Durchlaufweg des Verschlusses zu bewegen ist.

Aus der DE-A-31 16 541, die dem Oberbegriff des Anspruchs 1 entspricht, ist eine Einrichtung zum raschen Stillsetzen einer fremdangetriebenen Maschinenkanone bekannt, die während der Verriegelungszeit des Verschlusses die Drehbewegung der Steuerwalze durch einen radial in die Steuerwalze einrastbaren Stop-Anschlag vergleichsweise hart abblockt. Der StoppAnschlag ist dabei hohen gegebenenfalls schlagartigen Belastungen ausgesetzt, wodurch die Sicherheit beeinträchtigende Störungsfälle auftreten können.

Aufgabe der Erfindung ist es, eine Schnellstoppeinrichtung anzugeben, die im Störungsfall mit hoher Kadenz schließende Maschinenwaffen zuverlässig in Sicherstellung bringt.

Diese Aufgabe wird durch die kennzeichnenden Merkmale des Patentanspruchs 1 gelöst.

Die Erfindung ermöglicht es in vorteilhafter Weise, durch die Ausbildung der Schnellstoppeinrichtung als Lamellenkupplung und Anordnung letzterer jeweils hinter zwei beidseitig des Verschlusses angeordneten sowie den Verschluß bewegenden Wellen, nicht nur die Rotationsenergie der Wellen, sondern auch der dafür notwendigen Antriebseinheiten zuverlässig und vergleichsweise weich abzubremsen. Die Rotationsenergie der Antriebseinheiten wird beispielsweise dabei gleichmäßig hälftig von beiden Schnellstoppeinheiten abgebremst, wobei die von jeder Schnellstoppeinheit aufzunehmende und gegenüber der aus der DE-A-31 16 541 bekannten Einrichtung erheblich geringere Bremsenergie koaxial abgebremst wird, woraus in weiter vorteilhafter Weise kleine raumsparende Schnellstoppeinheiten resultieren. Eine auf jeder Drehachse der Wellen längsaxial verschiebliche Klauenwelle weist eine Vielzahl von Klauen auf, die im Störungsfall in stirnseitig auf den beiden Verschlußantriebswellen angeordneten Taschen eingreifen, wodurch eine die jeweilige Stoppeinheit schonende und sichere Energieübertragung beim Stoppvorgang von den Verschlußantriebswellen auf die Stoppeinheit erzielt wird. Darüberhinaus garantiert die beidseitige Führung des Verschlusses durch die Zylinderkurven beider Antriebswellen eine verkantungsfreie Fixierung des Verschlusses während eines Störungsfalles.

Vorteilhafte Ausgestaltungen und Weiterbildungen der Erfindung gehen aus den Unteransprüchen hervor.

Die Erfindung wird nachfolgend unter Bezug auf die Zeichnung näher erläutert. Dabei zeigt:
Fig. 1: einen Längsschnitt durch die Maschinenwaffe im Bereich des Verschlußgehäuses;
Fig. 2: einen Querschnitt durch einen Teil des Verschlußgehäuses entlang der Linie 2 - 2 nach Fig. 1;
Fig. 3: in einem Diagramm den Verschlußweg als Funktion des Drehwinkels einer den Verschluß antreibenden Welle.
Fig. 4: ein Blockdiagramm zur Verdeutlichung des Signalverlaufs.

Fig. 1 zeigt im Längsschnitt nur einen Teil der Waffe im Bereich des Verschlußgehäuses 10, mit dem das Waffenrohr 13 verbunden ist. Der im Verschlußgehäuse 10 hin- und herbewegbar angeordnete Verschluß 12 verschließt in seiner vorderen Stellung, die in Fig. 1 dargestellt ist, das Patronenlager 14 im Waffenrohr 13. Beidseitig des Verschlusses 12 sind im Verschlußgehäuse 10 auf zum Verschlußlaufweg parallel ausgerichteten Drehachsen 15, 15' zwei Wellen 16, 16' gelagert, die über in der Figur nicht dargestellte Getriebemittel von der Fremdenergiequelle, z. B. von einem Elektromotor, in Rotation versetzbar sind. Die Wellen 16, 16' tragen dem Waffenzyklus angepaßte Zylinderkurven 17, 17', die den mit Nasen 18, 18' in sie eingreifenden Verschluß 12 zu einer hin- und hergehenden Bewegung zwingen.

Der Weg s des Verschlusses 12 in Abhängigkeit vom Drehwinkel f der Wellen 16, 16' ist anhand eines Diagramms in Fig. 3 dargestellt. Im Intervall fₗ - f₃ bewegt sich der Verschluß 12 nicht, sondern verharrt in vorderster Stellung und verschließt das Patronenlager 14. Dieses Verhalten wird konstruktiv durch die Ausbildung der Zylinderkurven 17, 17' bestimnt, die in diesem Bereich keine oder nahezu keine Steigung aufweisen. Beginnend mit dem Winkelwert f₃ beginnt der Verschluß 12 sich in Richtung auf seine rückwärtige Extremstellung zu bewegen, die er bei f₄ erreicht. Dort wird der Verschluß 12 abgebremst, seine Bewegungsrichtung kehrt sich um und er eilt erneut seiner vorderen Position zu, um dort für den nächsten Zyklus das Patronenlager für eine begrenzte Zeit zu verschließen.

Auf den Transportvorgang von Patronen wird hier bewußt nicht eingegangen, da dieser zur Erläuterung der Erfindung nicht dargestellt werden muß.

Im Intervall f₁ bis f₃ liegt eine starre Verriegelung des Verschlusses 12 vor. Die im Patronenlager befindliche Patrone wird gezündet, der Gasdruck baut sich auf, das Geschoß verläßt das Rohr und der Gasdruck fällt vor dem Verschluß bei normalem Schußverlauf wieder ab. Damit nun beim Störungsfall, also bei Fehlzündungen oder Spätzündungen keine Entriegelung oder Teilentriegelung des Verschlusses 12 eintritt, muß die Maschinenwaffe innerhalb des Intervalls f₁ bis f₃, in dem also der Verschluß 12 starr verriegelt ist, stillgesetzt werden.

Um diese Stillsetzung mit Sicherheit zu erreichen, ist es keineswegs ausreichend, lediglich die Fremdenergiequelle abzuschalten, da im System der Maschinenwaffe genügend Bewegungsenergie vorhanden ist, um den Verschluß 12 in unzulässiger Weise aus der verriegelten Stellung fortzubewegen. Eine sichere Stillsetzung und damit Fixierung des Verschlusses 12 in der verriegelten Position wird erfindungsgemäß durch Blockierung der den Verschluß 12 antreibenden Wellen 16, 16' erreicht. Die Blockierung erfolgt durch den schlagartigen Eingriff von Klauen 7 (Fig. 1, Fig. 2) in Taschen 8, die in den dem Waffenrohr 13 abgewandten Stirnflächen der Wellen 16, 16' angeordnet sind. Die Klauen 7 sitzen auf einer Klauenwelle 4, mit der zugleich Kupplungsscheiben einer Lamellenkupplung 11 starr verbunden sind. Die in ihrer Rotationsbewegung verharrenden Wellen 16, 16' versuchen, die in sie eingreifenden Klauen 7 und damit die Klauenwelle 4 ebenfalls in Rotation zu versetzen, was jedoch durch die in der Lamellenkupplung 11 auftretenden Reibungskräfte verhindert wird.

Das für das unverzügliche Stillsetzen der Maschinenwaffe notwendige schlagartige Eingreifen der Klauen 7 in die Taschen 8 der Wellen 16, 16', wird durch einen pyrotechnischen Zündsatz 1 (Fig. 1) erreicht, der mit der Drehachse der Wellen 16, 16' fluchtend auf der dem Waffenrohr 13 abgesandten Rückseite des Verschlußgehäuses 10 angeflanscht ist. Nach Zündung des Zündsatzes 1 baut sich zunächst im davor angeordneten Stauraum 2, der durch einen O-Ring 3 nach hinten abgedichtet ist, ein Gasdruck auf, der eine Kraft auf die Klauenwelle 4 ausübt und diese in Richtung auf die die Taschen 8 enthaltenden Stirnflächen der Wellen 16, 16' beschleunigt. Die Klauenwelle 4 ist dazu axial verschieblich gelagert, und zwar durch eine Kerbverzahnung 5 mit der Lamellenkupplung 11. Die Axialbewegung der Klauenwelle 4 erfolgt unmittelbar nach Abscherung eines Scherstiftes 6, der im ungestörten Betriebszustand die Klauenwelle 4 in ihrer Ruhelage sichert. Nach dem Eingriff der Klauen 7 in die Taschen 8 bremst die mit der Klauenwelle 4 verbundene Lamellenkupplung 11 das Gesamtsystem stoßfrei und bringt die Wellen 16, 16' innerhalb des Intervalls f₂ bis f₃ zum Stillstand.

Insbesondere bei mit hoher Kadenz schießenden Maschinenwaffen ist der Zeitraum der starren Verriegelung des Verschlusses 12 sehr kurz. Um eine Stillsetzung des Systems zu erreichen müssen daher die Klauenwellen 7 innerhalb von 2 bis höchstens 3 Millisekunden in die Taschen 8 der Wellen 16, 16' eingreifen. Der nach der Erfindung vorgesehene pyrotechnische Antrieb der Klauenwellen 4 garantiert diese extrem kurzen Eingriffszeiten mit größter Betriebssicherheit und geringstem konstruktiven Aufwand.

Wenn die Störquelle beseitigt ist, kann nach Austausch der Scherstifte 6 und der Zündsätze 1, der in kürzester Zeit durchführbar ist, die Waffe wieder in Betrieb genommen werden.

Fig. 2 verdeutlicht anhand eines Querschnitts durch einen Teil des Verschlußgehäuses 10 entlang der Linie 2 - 2 nach Fig. 1 den Eingriff der Klauen 7 in die Taschen 8.

Die Aktivierung der Zündsätze 1 wird anhand des Blockdiagramms von Fig. 4 erläutert, das schematisch den Signalverlauf darstellt, der zur Auslösung der Zündsätze 1 führt. Ein Impulsgeber 40, der mit der Drehbewegung der Wellen 16, 16' gekoppelt in der Zeichnung jedoch noch nicht dargestellt ist und der vorzugsweise eine Umdrehung pro Waffenzyklus macht, gibt eine zur Drehbewegung der Wellen 16, 16' korrelierte Anzahl von Impulsen ab. An der Maschinenwaffe ist weiter ein ebenfalls in der Zeichnung nicht dargestellter Sensor 41 vorgesehen, der feststellt, ob nach einem ordnungsgemäß durchgeführten Abfeuervorgang der im Normalfall zu erwartende Gasdruckverlauf eintritt. Als Sensor 41 wird zweckmäßig ein piezoelektrisches Element, z. B. ein Quarz, ein Beschleuniggungsgeber, eine Brücke aus Dehnungsmeßstreifen oder einfach ein mechanischer Abgriff eingesetzt. Das beim normalen Betriebsablauf einen bestimmten Wert annehmende Ausgangssignal des Sensors 41 wird in einer Verknüpfungsschaltung 42 mit dem Ausgangssignal des Impulsgebers 40 verknüpft. Bei dieser Verknüpfungsschaltung 42 handelt es sich beispielsweise um ein UND-Glied, das nur dann ein Ausgangssignal abgibt, wenn beide Eingangssignale, also die Signale des Impulsgebers 40 und die Signale des Sensors 41 an der Verknüpfungsschaltung 42 anliegen.

Das Ausgangssignal der Verknüpfungsschaltung 42 wird einer Inverterschaltung 43 zugeführt, die eine Signalunkehrung bewirkt und damit verhindert, daß von der Zündschaltung 44 ein Aktivierungsimpuls an die Zündsätze 1 weitergeleitet wird. Im Störungsfalls wird dagegen die Zündschaltung 44 zur Abgabe eines Aktivierungsimpulses veranlaßt und zündet daraufhin die Zündsätze 1.

## Patentansprüche

1. Schnellstoppeinrichtung für eine Maschinenwaffe mit Fremdantrieb, die ein mit dem Waffenrohr (13) verbundenes Verschlußgehäuse (10), einen darin beweglich angeordneten, in seiner vorderen Stellung das Patronenlager (14) verschließenden Verschluß (12) sowie Mittel zur Hin- und Herbewegung des Verschlusses (12) aufweist, wobei im Verschlußgehäuse (10) wenigstens eine eine Zylinderkurve (17) tragende, um eine parallel zum Verschlußlaufweg ausgerichtete Drehachse (15) durch den Fremdantrieb in Umdrehung versetzbare und dabei den mit einer Nase (18) in die Zylinderkurve (17) eingreifenden Verschluß (12) fortbewegende Welle (16) gelagert ist, und wobei Mittel vorgesehen sind, um im Störungsfall bei vorderer verriegelter Stellung des Verschlusses (12) die Rotationsbewegung der Welle (16) zu bremsen,
dadurch gekennzeichnet,
daß der Verschluß (12) beidseits Nasen (18, 18') enthält, die von Zylinderkurven (17, 17') zweier Wellen (16, 16') bewegt werden, und daß hinter jeder Welle (16, 16') und mit deren Drehachsen (15,15') fluchtend eine Klauen (7) tragende Klauenwelle (4) in Richtung auf Taschen (8) zur Aufnahme der Klauen (7) aufweisenden Stirnflächen der Wellen (16, 16') längsverschieblich gelagert ist, sowie daß die Klauenwelle (4) mit einer die Rotationsbewegung hemmenden Lamellenkupplung (11) verbunden ist.

2. Schnellstoppeinrichtung nach einem der Ansprüche 1 dadurch gekennzeichnet, daß Klauenwelle (4) und Lamellenkupplung (11) vermittels einer Kerbverzahnung (5) verbunden sind.

3. Schnellstoppeinrichtung nach Anspruch 1 und 2, dadurch gekennzeichnet, daß die Klauenwelle (4) im normalen Betriebszustand der Maschinenwaffe durch einen Scherstift (6) in Ruhestellung arretiert ist.

4. Schnellstoppeinrichtung nach einem der Ansprüche 1 bis 3, dadurch gekennzeichnet, daß hinter jeder Klauenwelle (4) ein durch einen O-Ring (3) abgedichteter Stauraum (2) vorgesehen ist, der über einen gasdurchlässigen Verbindungskanal mit einem an der Heckseite des Verschlußgehäuses (10) angeflanschten Zündsatz (1) verbunden ist.

5. Schnellstoppeinrichtung nach einem der Ansprüche 1 bis 4, dadurch gekennzeichnet, daß ein mit der Rotationsbewegung der Wellen (16, 16') gekoppelter, zur Rotationsbewegung korrelierte Impulse abgebender Impulsgeber (40) vorgesehen ist, und daß weiter ein den Aufbau des Gasdrucks im Waffenrohr (13) abfühlender Sensor (41) vorgesehen ist, deren Ausgangssignale in einer Verknopfungsschaltung (42) verknüpft werden und ggf. nach Invertierung in einer Invertschaltung (43) im Störungsfall eine Zündschaltung (44) aktivieren, die die Zündsätze (1) auslöst und damit durch Längsverschiebung der Klauenwelle (4) diese mit den Wellen (16, 16') zum Eingriff bringt.

## Claims

1. Rapidly acting stop device for an automatic weapon having an external drive and a breech block housing (10) connected with the barrel (13) of the weapon, a breech (12) movably mounted in the housing and which in a foremost position closes a cartridge chamber (14), means also being provided for the reciprocatory movement of the breech (12), the breech block housing (10) containing at least one shaft (16) which bears a cylinder cam (17) and which can be set in rotation by the external drive about a pivot (15) aligned parallel to the direction of motion of the breech and which in such process propels the breech (12) which engages the cylinder cam (17) by a nose (18), means being provided for braking the rotary movement of the shaft (16), in the event of a fault, with the breech (12) locked in the forward position, characterized by the fact that the breech (12) contains noses (18, 18') on both sides which are moved by cylinder cams (17, 17') of the two shafts (16, 16') and that behind each shaft (16, 16') and in alignment with the pivots thereof is mounted a claw shaft (4) bearing claws (7) which is longitudinally dispaceable in the direction of end faces associated with the shafts (16, 16') and having compartments (8) serving to accommodate the claws (7), while the claw shaft (4) is connected to a disc clutch (11) inhibiting the rotary movament.

2. Rapidly acting stop device in accordance with Claim 1, characterized by the fact that the claw shaft (4) and the disc clutch (11) are interconnected by a spline (5).

3. Rapidly acting stop device in accordance with Claims 1 and 2, characterized by the fact that tha claw shaft (4) is locked in the position of rest by a shear pin (6) when the automatic weapon is in the normal operating state.

4. Rapidly acting stop device in accordance with any one of Claims 1 to 3, characterized by the fact that behind each claw shaft (4) a baffle chamber (2), sealed by an 0-ring (3) is provided, which is connected via a gas-permeable connecting channel with a detonator composition (1) flanged onto the rear of the breechblock housing (10).

5. Rapidly acting stop device in accordance with any one of Claims 1 to 4, characterized by the fact that an impulse pick-up (40) is provided which is coupled to the rotary movement of the shafts (16, 16') and which amits pulses correlatad with tha rotary movement, a sensor (41) being also provided which scans the build-up of gas pressure in the barrel (13) of tha weapon and of which the output signals are linked in a combinational circuit (42) which, in the event of a fault and after inversion in an inverting circuit (43), activates a detonation circuit (44) which actuates the detonator compositions (1) and thus, by longitudinal displacement of the claw shaft (4), causes the latter to angage the shafts (16, 16').

## Revendications

1. Dispositif d'arrêt instantané pour une arme automatique munie d'un entraînement externe, qui comporte un boîtier de culasse (10) relié au tube d'arme (13), une culasse (12) pouvant se déplacer dans ce boîtier et fermant, dans sa position antérieure, une chambré de mise à feu (14), ainsi que des moyens pour déplacer la culasse (12) dans un sens et dans l'autre, dispositif dans lequel au moins un arbre (16) portant une came cylindrique (17), pouvant être mis en rotation par l'entraînement externe autour d'un axe de rotation (15) orienté parallèlement à la course de la culasse et ce faisant déplaçant la culasse (12) qui attaque la came cylindrique (17) par un bec (18), est monté dans le boîtier de culasse (10), et dans lequel on prévoit des moyens pour freiner, en cas de panne, le mouvement de rotation de l'arbre (16) lorsque la culasse (12) est en position verrouillée antérieure, caractérisé en ce que la culasse (12) comporte de chaque côté des becs (18, 18'), qui sont déplacés par les cames cylindriques (17, 17') de deux arbres (16, 16'), en ce que derrière chaque arbre (16, 16') est monté, en alignement avec l'axe de rotation (15, 15') de ceux-ci, un arbre à crabots (4) portant des crabots (7) et pouvant se déplacer longitudinalement en direction de surfaces frontales des arbres (16, 16') comportant des poches (8) pour recevoir les crabots (7), et en ce que l'arbre à crabots (4) est relié à un embrayage à disques (11) qui arrête le mouvement de rotation.

2. Dispositif d'arrêt instantané selon la revendication 1, caractérisé en ce que l'arbre à crabots (4) et l'embrayage à disques (11) sont reliés au moyen de cannelures (5).

3. Dispositif d'arrêt instantané selon les revendications 1 et 2, caractérisé en ce que, dans l'état de fonctionnement normal de l'arme automatique, l'arbre à crabots (4) est bloqué en position de repos par un goujon de cisaillement (6).

4. Dispositif d'arrêt instantané selon l'une des revendications 1 à 3, caractérisé en ce qu'on prévoit derrière chacun des arbres à crabots (4) un volume de retenue (2) rendu étanche par un joint torique (3), lequel est relié, par l'intermédiaire d'un canal de liaison laissant passer les gaz, à une charge d'amorçage (1) bridée sur le côté arrière du boîtier de culasse (10).

5. Dispositif d'arrêt instantané selon l'une des revendications 1 à 4, carctérisé en ce qu'on prévoit un générateur d'impulsions (40) couplé avec le mouvement de rotation des arbres (16, 16'), émettant des impulsions en correlation avec le mouvement de rotation, et on prévoit en outre un détecteur, (41) détectant la montée de la pression dans le tube d'arme (13), dont les signaux de sortie sont combinés dans un circuit logique (42) et, le cas échéant, après inversion dans un circuit d'inversion (43), activent en cas de panne, un circuit d'allumage (44) qui déclenche la charge d'amorçage (1) et ainsi amène celle-ci en prise avec les arbres (16, 16') par déplacement longitudinal de l'arbre à crabots (4).
